# FASCICULE DE BREVET EUROPEEN

(11) **EP 2 616 600 B1**
(45) Date de publication et mention de la délivrance du brevet: **04.10.2017**
(21) Numéro de dépôt: 11773041.6
(22) Date de dépôt: 07.09.2011
(51) Int. Cl.: E03F 3/00, E03F 7/00

(54) **PROCEDE ET DISPOSITIF DE COMMANDE D'UN RESEAU D'EAU RESIDUAIRE**
VERFAHREN UND VORRICHTUNG ZUR KONTROLLE EINES ABWASSERNETZWERKES
METHOD AND DEVICE FOR CONTROLLING A WASTE WATER NETWORK

(30) Priorité: 13.09.2010 FR 1057272
(43) Date de publication de la demande: 24.07.2013
(73) Titulaire: Veolia Eau - Compagnie Generale Des Eaux, 75008 Paris (FR)
(72) Inventeur: BERAUD, Benoît, F-92250 La Garenne Colombes (FR); LOVERA, Maurin, Indianapolos, Indiana 46220 (US); MOURAD, Mohammad, F-75015 Paris (FR)
(74) Mandataire: Delumeau, François Guy
(86) Numéro de dépôt international: PCT/FR2011/052043
(87) Numéro de publication internationale: WO 2012/035235

(56) Documents cités:
- WO-A2-02/095149
- DE-A1- 4 016 373
- US-A1- 2007 021 936
- Schütze, Campisano, Colas, Schilling, Vanrolleghem: "Real time control of urban wastewater systems- where do we stand today?", Journal of Hydrology , vol. 299, no. 3-4 15 septembre 2004 (2004-09-15), pages 335-348, XP002632719, Extrait de l'Internet: URL:http://biomath.ugent.be/~peter/ftp/pvr 526.pdf [extrait le 2011-04-13]
- Beraud, Mourat, Soyeux, Lemoine, Lovera: "Optimisation of sewer networks hydraulic behaviour during wet weather: coupling genetic algorithms with two sewer networks modelling tools", Novatech 2010 , 29 juin 2010 (2010-06-29), XP002632741, Extrait de l'Internet: URL:http://documents.irevues.inist.fr/bits tream/handle/2042/35747/22501-191BER.pdf?s equence=1 [extrait le 2011-04-13] cité dans la demande

## Description

### Arrière-plan de l'invention

L'invention se rapporte au domaine général des réseaux d'eau résiduaire. L'invention concerne en particulier la gestion en temps réel d'un tel réseau.

Un réseau d'eau résiduaire comprend typiquement des ouvrages de transport, par exemple des canalisations, destinés à amener l'eau vers une station d'épuration et des ouvrages de stockage tels que des bassins d'orage. Le réseau peut également comprendre des automatismes et des actionneurs tels que des pompes et des vannes, pour influencer l'écoulement de l'eau dans le réseau. Par exemple, une pompe peut être commandée en fonction du niveau d'eau dans un réservoir.

Les consignes de commande des actionneurs ont une influence sur les performances du réseau. Par exemple, un niveau de déclenchement élevé pour une pompe de déchargement d'un bassin d'orage permet de limiter la quantité d'eau déchargée dans le réseau aval et donc de limiter le risque d'inondation ou de déversement au milieu naturel dans le réseau aval. Cependant un tel niveau élevé limite également la quantité d'eau qui peut encore être stockée en cas de forte pluie. Le risque de déversement dans le milieu naturel en amont du bassin d'orage est donc augmenté.

La gestion en temps réel d'un réseau d'eau résiduaire consiste à adapter les consignes de commande des actionneurs à un événement pluvieux, afin d'améliorer les performances du réseau. Les performances sont par exemple caractérisées par la localisation d'inondations urbaines et la quantité de déversement dans le milieu naturel ou encore, la quantité d'énergie mis en oeuvre au cours de cette gestion. Ainsi, il est connu d'adapter les consignes de commande des actionneurs à la pluie prédite ou mesurée.

Par exemple, le réseau d'assainissement de Seine-Saint-Denis, décrit dans le document « Exploitation en temps réel du réseau d'assainissement de Seine-Saint Denis», J.M. Delattre, présenté au congrès « Le gestion avanzada del drenaje unrbano», Barcelone, 2004, est basé sur une approche par scénarios. Selon cette approche, une pluie-type se rapprochant le plus possible de la pluie réelle en cours et à venir sur le territoire est choisie parmi un échantillon de 27 pluies. A chaque pluie-type correspond un jeu de consignes des actionneurs du réseau. Ces jeux de consignes ont été prédéterminés, en utilisant une modélisation du réseau.

Il est également connu d'utiliser un algorithme d'optimisation pour prédéterminer un jeu de consignes optimal pour une pluie-type donnée, en fonction d'un modèle du réseau. Ainsi, le document « *Optimisation of sewer networks hydraulic behavior during wet weather: coupling genetic algorithms with two sewer networks modelling tools* », présenté au congrès Novatech 2010 de Lyon, a montré qu'une telle optimisation permettait d'améliorer les performances de la gestion temps réel, par rapport aux consignes prédéterminées issues de la longue expérience du gestionnaire du réseau. D'autres modèles de contrôle des réseaux d'eau sont mises en évidence par les documents US 2007/0021936, DE 40 16 373 et WO 02/095149.

### Objet et résumé de l'invention

Un réseau d'eau résiduaire peut comprend de nombreux ouvrages et actionneurs. Les inventeurs ont constaté qu'en pratique, un réseau comprenait presqu'en permanence au moins un ouvrage ou un actionneur indisponible ou fonctionnant à capacité réduite. L'indisponibilité peut être due par exemple à un défaut ou à une mise au chômage pour maintenance. Or, dans l'art antérieur cité en introduction, les jeux de consignes sont prédéterminés en fonction d'un modèle du réseau qui représente l'état nominal du réseau. Ainsi, les consignes utilisées peuvent conduire à une sous-performance du réseau lorsque son état n'est pas l'état nominal.

L'invention vise à fournir un procédé de commande d'un réseau d'eau résiduaire, présentant des performances améliorées. En particulier, l'invention vise à utiliser un jeu de consignes qui conduit à des performances améliorées.

A cet effet, l'invention concerne un procédé de commande d'un réseau d'eau résiduaire, ledit réseau comprenant des actionneurs aptes à influencer des débits d'eau dans le réseau, le comportement des actionneurs dépendant de consignes, le procédé comprenant les étapes selon la revendication 1. Grâce à l'invention, le jeu de consigne est sélectionné non seulement en fonction du type de pluie mais également en fonction de l'état actuel du réseau. Ainsi, il est possible de sélectionner un jeu de consigne qui permet d'obtenir des performances améliorées, compte tenu de l'état actuel du réseau. Par ailleurs, lorsqu'un changement d'état est prévu ou détecté, un nouveau jeu de consignes correspondant est ajouté à la liste. Ainsi, la liste de jeux de consignes contient un jeu de consignes permettant d'obtenir des performances améliorées, quel que soit l'état du réseau.

Selon un mode de réalisation, l'étape de détermination d'au moins un nouveau jeu de consignes comprend la détermination d'un nouveau jeu de consigne pour chaque type de pluie de la liste de types de pluie.

L'étape de détermination d'au moins un nouveau jeu de consignes peut comprendre l'exécution d'un algorithme d'optimisation.

L'étape de détermination d'au moins un nouveau jeu de consignes comprend la détermination du modèle du réseau en fonction d'un modèle nominal du réseau et des deuxièmes informations d'état. Autrement dit, le modèle du réseau utilisé est un modèle actualisé.

Selon l'invention, le procédé de commande comprend :
- une étape d'évaluation de performances réelles du réseau pendant un événement pluvieux,
- une étape d'évaluation de performances simulées du réseau, en fonction d'un hyétogramme de pluie de l'évènement pluvieux et du jeu de consigne sélectionné pendant l'évènement pluvieux,
- une étape de comparaison entre lesdites performances réelles et simulées.

De manière correspondante, l'invention propose également un dispositif de commande pour un réseau d'eau résiduaire selon la revendication 8. L'invention fournit aussi un réseau d'eau résiduaire comprenant des actionneurs aptes à influencer des débits d'eau dans le réseau, le comportement des actionneurs dépendant de consignes, et un dispositif de commande selon l'invention.

L'invention vise aussi un programme d'ordinateur comportant des instructions pour l'exécution des étapes du procédé de commande précité lorsque ledit programme est exécuté par un ordinateur.

Ce programme peut utiliser n'importe quel langage de programmation, et être sous la forme de code source, code objet, ou de code intermédiaire entre code source et code objet, tel que dans une forme partiellement compilée, ou dans n'importe quelle autre forme souhaitable.

L'invention vise aussi un support d'enregistrement ou support d'informations lisible par un ordinateur, et comportant des instructions d'un programme d'ordinateur tel que mentionné ci-dessus.

Les supports d'enregistrement mentionnés ci-avant peuvent être n'importe quelle entité ou dispositif capable de stocker le programme. Par exemple, le support peut comporter un moyen de stockage, tel qu'une ROM, par exemple un CD ROM ou une ROM de circuit microélectronique, ou encore un moyen d'enregistrement magnétique, par exemple une disquette (floppy disc) ou un disque dur.

D'autre part, les supports d'enregistrement peuvent correspondre à un support transmissible tel qu'un signal électrique ou optique, qui peut être acheminé via un câble électrique ou optique, par radio ou par d'autres moyens. Le programme selon l'invention peut être en particulier téléchargé sur un réseau de type Internet.

Alternativement, les supports d'enregistrement peuvent correspondre à un circuit intégré dans lequel le programme est incorporé, le circuit étant adapté pour exécuter ou pour être utilisé dans l'exécution du procédé en question.

### Brève description des dessins

D'autres caractéristiques et avantages de la présente invention ressortiront de la description faite ci-dessous, en référence aux dessins annexés qui en illustrent un exemple de réalisation dépourvu de tout caractère limitatif. Sur les figures :
- la figure 1 représente un réseau d'eau résiduaire permettant la mise en oeuvre d'un procédé de commande selon un mode de réalisation de l'invention,
- la figure 2 représente une loi de commande d'une pompe du réseau de la figure 1,
- la figure 3 représente un dispositif de commande du réseau de la figure 1,
- la figure 4 représente des étapes d'un procédé de commande mis en oeuvre par le dispositif de commande de la figure 3,
- la figure 5 représente d'autres étapes d'un procédé de commande mis en oeuvre par le dispositif de commande de la figure 3, et
- la figure 6 représente d'autres étapes d'un procédé de commande mis en oeuvre par le dispositif de commande de la figure 3.

### Description détaillée de modes de réalisation

La **figure 1** représente un réseau 1 d'eau résiduaire, destiné à acheminer l'eau de pluie d'une agglomération vers une station d'épuration 4. L'agglomération est divisée entre une zone nord 2 et une zone sud 3.

Dans cet exemple, le réseau 1 comprend des réservoirs S1 à S7, des pompes P1 à P10, des tampons T1 à T15, des canalisations représentées par des flèches, et un dispositif de commande 8. Chaque réservoir S1 à S7 comprend également un capteur de niveau permettant de mesurer la hauteur d'eau h dans le réservoir.

Par ailleurs, les cercles 5, 6 et 7 représentent des points de déversement vers le milieu naturel, respectivement dans un premier cours d'eau A5, un deuxième cours d'eau A6 et un troisième cours d'eau A7.

La **figure 2** est un graphe qui représente le comportement des pompes P1 à P10 du réseau 1. Le débit Q d'une pompe est commandé en fonction de la hauteur h d'eau dans le réservoir associé, mesurée par un capteur. Ainsi, si la hauteur h est inférieure à hₛₜₒₚ, la pompe est à l'arrêt. Le niveau d'eau va alors monter jusqu'à atteindre hₛₜₐᵣₜ. La pompe se met alors en route au débit Qₘᵢₙ. Deux possibilités se présentent alors. Si le temps est sec, le débit d'eau usée entrant dans le réservoir est inférieur à Qₘᵢₙ et le niveau d'eau va baisser jusqu'à atteindre hₛₜₒₚ, ce qui provoquera l'arrêt de la pompe. Si le temps est pluvieux et que le débit d'eau usée est supérieur à Qₘᵢₙ, le niveau d'eau va continuer à monter et la pompe va alors augmenter son débit, jusqu'à se stabiliser au débit d'eau entrant, ou jusqu'à atteindre son débit maximum Qₘₐₓ.

Si le débit d'eau entrant dans le réservoir est supérieur à Qₘₐₓ, le niveau d'eau continue à augmenter et de l'eau peut être déversée vers le milieu naturel, ce qui est à éviter.

La hauteur d'eau hₘₐₓ à laquelle la pompe atteint son débit maximum Qₘₐₓ constitue une consigne de commande qui indique la tendance que l'on a à stocker dans le réservoir (si hₘₐₓ est élevé) ou à pomper rapidement vers l'aval pour éviter de stocker (si hₘₐₓ est faible). Pour chacune des pompes P1 à P10, la valeur de hₘₐₓ influence les performances du réseau. En effet, une valeur de hₘₐₓ élevée permet de limiter la quantité d'eau déchargée dans le réseau aval et donc de limiter le risque d'inondation dans le réseau aval. Cependant une valeur de hₘₐₓ élevée limite également la quantité d'eau qui peut encore être stockée en cas de forte pluie. Le risque de déversement dans le milieu naturel est donc augmenté.

Ainsi, le choix des consignes de commande hₘₐₓ pour chaque pompe P1 à P10 doit être effectué de manière appropriée.

Le dispositif de commande 8 est par exemple situé dans un local de commande du gestionnaire du réseau 1. La figure 3 représente le dispositif de commande 8 de manière plus détaillée. Il présente l'architecture d'un ordinateur et comprend notamment un processeur 9, une mémoire 10 non-volatile, une mémoire vive 11, et une interface de communication 12. Le processeur 9 permet l'exécution d'un programme de commande du réseau 1 mémorisé dans la mémoire 10, en utilisant la mémoire vive 11. Ainsi, la mémoire 10 constitue un support d'information au sens de l'invention et le dispositif de commande 8 constitue un dispositif de commande au sens de l'invention.

Le dispositif de commande 8 mémorise, dans la mémoire 10, une liste de types de pluie, une liste d'états du réseau, et une pluralité de jeux de consigne pour les pompes P1 à P10. Par exemple, la liste de types de pluie comprend une pluie homogène appelée « PLHO », et une pluie plus forte sur la zone sud 3 appelée « PLFS ». La liste d'états du réseau comprend un état nominal EN, dans lequel les réservoirs S1 à S7, les pompes P1 à P10, les tampons T1 à T15 et les canalisations du réseau 1 fonctionnent tous normalement, et un premier état de chômage EC1, dans lequel une intervention sur le réseau oblige à limiter le débit Qₘₐₓ des pompes P1 et P2 à la moitié de leur débit Qₘₐₓ nominal.

La liste de jeux de consignes comprend un jeu de consignes associé à chaque couple de type de pluie et d'état du réseau, comme le représente le Tableau 1 où C1 à C4 représentent les jeux de consignes.

**Tableau 1.**

| | **PLHO** | **PLFS** |
|---|---|---|
| **EN** | C1 | C2 |
| **EC1** | C3 | C4 |

Les jeux de consignes C1 à C4 ont été prédéterminés d'une manière qui sera décrite ultérieurement.

La **figure 4** représente des étapes du procédé de commande mis en oeuvre par le dispositif de commande 8.

A l'étape E10, le dispositif de commande 8 obtient des informations sur la pluie actuelle ou prévue sur l'agglomération, par exemple en provenance d'une station météorologique. Le dispositif de commande 8 obtient également des informations représentatives de l'état actuel du réseau 1, par exemple en consultant un système de planification des interventions ou en consultant des capteurs aptes à générer de telles informations, par exemple un capteur de défaut d'une pompe.

Ensuite, à l'étape E20, le poste de commande 8 sélectionne un type de pluie dans la liste de types de pluie qui correspond le mieux à la pluie déterminée à l'étape E10. Le poste de commande 8 sélectionne également, dans la liste d'états du réseau, l'état qui correspond le mieux à l'état déterminé à l'étape E10.

Ensuite, à l'étape E30, le dispositif de commande 8 sélectionne, dans la liste de jeux de consigne, le jeu de consignes correspondant au type de pluie et à l'état du réseau sélectionnés à l'étape E20. Par exemple, si la pluie PLSF et l'état nominal EN ont été sélectionnés à l'étape E20, le dispositif de commande 8 sélectionne le jeu de consigne C2 à l'étape 30.

Enfin, à l'étape E40, le dispositif de commande 8 envoie vers les pompes P1 à P10 des messages indiquant les consignes à utiliser, c'est-à-dire les consignes du jeu de consignes C2 dans le cas précité.

Les étapes E10 à E40 peuvent être répétées. Ainsi, en cas de changement de la pluie actuelle ou prévue et/ou en cas de changement de l'état du réseau, un nouveau jeu de consignes mieux adapté aux conditions peut être sélectionné à l'étape E30. Le nouveau jeu de consignes sélectionné permet alors d'obtenir des meilleures performances du réseau, compte tenu de la pluie actuelle ou prévue et de l'état du réseau.

La **figure 5** représente d'autres étapes du procédé de commande mis en oeuvre par le dispositif de commande 8.

A l'étape E50, le dispositif de commande obtient des informations d'état représentatives d'un état actuel ou prévu du réseau, appelé état EC2. Les informations d'état peuvent par exemple indiquer un ouvrage au chômage ou fonctionnant à capacité réduite. Pour obtenir ces informations d'état, le dispositif de commande 8 peut consulter un système de planification des interventions ou des capteurs aptes à générer de tels informations, comme à l'étape E10. On suppose ici qu'aucun des états EN et EC1 de la liste d'états prédéterminés ne correspond aux informations d'état obtenues. L'état EC2 est donc un nouvel état du réseau.

Ensuite, à l'étape E60, le dispositif de commande 8 détermine un modèle actualisé du réseau 1. A cet effet, le dispositif de commande 8 actualise un modèle nominal du réseau 1, mémorisé par exemple dans la mémoire 10, en fonction des informations d'état obtenues à l'étape E50. Ainsi, le modèle actualisé du réseau 1 reflète l'état EC2 actuel ou prévu du réseau.

Après avoir déterminé le modèle actualisé, le dispositif de commande 8 détermine à l'étape E70, pour chaque type de pluie de la liste de types de pluie, un jeu de consigne en utilisant le modèle actualisé. Ainsi, un jeu de consigne C5 est déterminé pour la pluie PLHO et l'état EC2 et un jeu de consigne C6 est déterminé pour la pluie PLFS et l'état EC2. A cet effet, le dispositif de commande 8 met en oeuvre un algorithme d'optimisation afin de déterminer le jeu de consigne qui optimise les performances du réseau 1, pour une pluie donnée et en utilisant le modèle actualisé. La mise en oeuvre de l'algorithme d'optimisation peut par exemple être effectuée comme dans le document cité en introduction.

Pour les besoins de l'algorithme d'optimisation, les performances du réseau 1 peuvent être représentées par une fonction de performance définie par le gestionnaire du réseau 1. Par exemple, si le but du gestionnaire est de minimiser les rejets du réseau 1 dans les cours d'eau A5, A6 et A7 précités, et que le cours d'eau A5 est considéré plus critique que le cours d'eau A6, lui-même considéré plus critique que le cours d'eau A7, la fonction de performance peut être FP = 3 VA5 + 2 VA6 + VA7, où VA5, VA6 et VA7 représentent les volumes rejetés dans les cours d'eau A5, A6 et A7, respectivement. L'algorithme d'optimisation fournit alors un jeu de consigne qui minimise la fonction de performance FP.

En variante, l'algorithme d'optimisation peut être un algorithme d'optimisation multi-objectif qui fournit une pluralité de solutions minimisant les volumes VA5, VA6 et VA7, suivi d'une sélection parmi les solutions trouvées en fonction de la criticité relative des cours d'eau.

L'algorithme d'optimisation peut prendre en compte des contraintes, par exemple des bornes entre lesquelles doivent se trouver les consignes à optimiser.

Les jeux de consignes C1 à C4 précités ont été prédéterminés de manière similaire, en utilisant l'algorithme d'optimisation et le modèle nominal du réseau 1 (jeux C1 et C2) ou un modèle actualisé en fonction de l'état EC1 (jeux C3 et C4).

A l'étape E80, les jeux C5 et C6 sont ajoutés à la liste de jeux de consigne, en correspondance avec les types de pluie PLHO et PLFS et l'état du réseau EC2.

Ainsi, après l'exécution des étapes E50 à E80, la liste de jeux de consignes comprend un jeu de consignes associé à chaque couple de type de pluie et d'état du réseau, y compris pour l'état EC2 de l'étape E50, comme le représente le Tableau 2.

**Tableau 2.**

| | **PLHO** | **PLFS** |
|---|---|---|
| **EN** | C1 | C2 |
| **EC1** | C3 | C4 |
| **EC2** | C5 | C6 |

Dans une variante, l'étape E80 est précédée d'une étape (non représentée) de validation des jeux de consignes C5 et C6 par un opérateur.

Dans une variante également, l'optimisation de l'étape E70 ne concerne qu'une partie des consignes du réseau 1. Par exemple, les consignes hₘₐₓ des pompes P9 et P10 directement reliées à la station d'épuration 4 peuvent être jugées trop critiques pour faire l'objet d'une optimisation. Ainsi, l'algorithme d'optimisation porte uniquement sur les consignes hₘₐₓ des autres pompes P1 à P8.

Les étapes de la figure 5 sont exécutées par exemple de manière périodique ou en réponse à un ordre introduit par un opérateur. Les étapes de la figure 5 peuvent également être exécutées lorsque le dispositif de commande 8 détecte, à l'étape E10, un état du réseau qui ne correspond à aucun des états de la liste d'état prédéterminés.

Grâce aux étapes E50 à E80, lorsqu'un nouvel état du réseau 1 est prévu ou détecté, des nouveaux jeux de consignes correspondant sont ajoutés à la liste. Ainsi, la liste de jeux de consignes contient des jeux de consignes permettant d'obtenir des performances améliorées, quel que soit l'état du réseau.

La **figure 6** représente d'autres étapes du procédé de commande mis en oeuvre par le dispositif de commande 8. Les étapes de la figure 6 sont exécutées après un événement pluvieux significatif.

A l'étape F10, le dispositif de commande 8 obtient des données représentatives du fonctionnement du réseau 1 pendant l'événement pluvieux. Ces données comprennent par exemple les niveaux d'eau dans les réservoirs S1 à S7, les débits des pompes P1 à P10 et les volumes ou débits des rejets A5 à A6. Le dispositif de commande 8 obtient également des données représentatives de la pluie qui est effectivement tombée, par exemple un hyétogramme de pluie mesuré pendant l'évènement pluvieux. Enfin, le dispositif de commande 8 a connaissance du jeu de consignes sélectionné pour l'évènement pluvieux, ainsi que du type de pluie sélectionné et de l'état de réseau sélectionné correspondant.

Ensuite, aux étapes F20 à F60, le dispositif de commande 8 évalue différentes valeurs de la fonction de performance FP du réseau 1.

Plus précisément, à l'étape F20, le dispositif de commande 8 évalue les performances réelles FP(1) du réseau 1. A cet effet, la valeur FP(1) est calculée en fonction des données représentatives du fonctionnement du réseau 1 pendant l'évènement pluvieux, obtenues à l'étape F10.

A l'étape F30, le dispositif de commande 8 évalue les performances simulées FP(2) du réseau 1 sans reclassification de la pluie. Ainsi, le dispositif de commande 8 calcule la valeur FP(2) en fonction du hyétogramme de pluie obtenu à l'étape F10 et du jeu de consigne utilisé pendant l'évènement pluvieux.

A l'étape F40, le dispositif de commande 8 évalue les performances simulées FP(3) du réseau 1 avec reclassification de la pluie. Ainsi, le dispositif de commande 8 calcule la valeur FP(3) en fonction du hyétogramme de pluie obtenu à l'étape F10 et d'un jeu de consigne correspondant au type de pluie qui aurait du être sélectionné dans la liste de types de pluie, compte tenu de la pluie réellement tombée.

Enfin, à l'étape F50, le dispositif de commande 8 détermine un jeu de consigne optimal pour la pluie réellement tombée puis, à l'étape F60 évalue les performances simulées optimales FP(4) du réseau 1. Ainsi, le dispositif de commande 8 calcule la valeur FP(4) en fonction du hyétogramme de pluie obtenu à l'étape F10 et du jeu de consigne optimal déterminé à l'étape F50.

Pendant les étapes F30 à F60, le modèle du réseau 1 utilisé est le modèle actualisé en fonction de l'état de réseau sélectionné pour l'évènement pluvieux.

Ensuite, lors des étapes F70 à F100, les valeurs FP(1) à FP(4) sont comparées puis, aux étapes F110 à F140, des conclusions sont établies en fonctions de ces comparaisons.

Plus précisément, à l'étape F70, FP(1) est comparé à FP(2). Si une différence importante est constatée, cela indique qu'un équipement du réseau 1 est défaillant. Ainsi, à l'étape F110, la comparaison des débits et niveaux mesurés et simulés permet d'identifier l'équipement défaillant. Par exemple si le débit mesuré d'une pompe plafonne à un niveau donné inférieur au débit simulé de la pompe, cela indique que la pompe est défectueuse. Le dispositif de commande 8 peut alors afficher une recommandation de maintenance de cette pompe à destination du gestionnaire du réseau 1.

A l'étape F80, FP(2) est comparé à FP(3). Si une différence importante est constatée, cela indique que la pluie-type sélectionnée pour l'événement pluvieux était éloignée de la pluie effectivement tombée. Autrement dit, la détection et la prévision de la pluie doivent être améliorées pour permettre de mieux sélectionner la pluie-type. Ainsi, à l'étape F120, le dispositif de commande 8 affiche une recommandation d'amélioration de la détection et de la prévision de la pluie.

A l'étape F90, FP(3) est comparé à FP(4). Si une différence importante est constatée, cela indique que le jeu de consignes sélectionné pour l'événement pluvieux était sous-optimal. Ainsi, à l'étape F130, le dispositif de commande 8 affiche une recommandation d'ajouter une pluie-type à la liste de types de pluie, avec les consignes optimales correspondantes. Ainsi, si la recommandation est acceptée (par exemple par un opérateur), le dispositif de commande 8 détermine, pour la nouvelle pluie-type et pour chaque état réseau de la liste d'état du réseau, un nouveau jeu de consigne. A cet effet, le dispositif de commande 8 met en oeuvre un algorithme d'optimisation, comme expliqué précédemment en référence à l'étape E70.

Pour les étapes F70 à F90 précitées, une différence importante signifie par exemple une différence supérieure à un seuil prédéterminé.

Enfin, à l'étape F100, FP(4), qui représente les performances optimisées du réseau 1 pour la pluie tombée, est comparé à un seuil de performance. Si les performances optimisées sont jugées insuffisantes, alors à l'étape F140 le dispositif de commande 8 affiche une recommandation d'étudier l'amélioration de la structure du réseau 1 ou de sa gestion temps réel.

Les étapes de la figure 6 permettent donc, après un événement pluvieux, de diagnostiquer les causes d'une éventuelle sous-performance du réseau 1, et d'indiquer les pistes d'amélioration à étudier.

L'invention a été décrite précédemment en référence à un mode de réalisation dans lequel les actionneurs du réseau sont des pompes et les consignes de commande sont des hauteurs hₘₐₓ. Bien entendu, l'invention peut concerner d'autres types d'actionneur, par exemple des vannes, et d'autres types de consigne de commande. La loi de commande des pompes peut être différente de celle représentée sur la figure 2.

Dans une variante, la liste d'état du réseau comprend, initialement, uniquement l'état nominal EN. Les étapes représentées sur la figure 5 permettent d'ajouter un ou des états supplémentaires si nécessaire.

Dans une variante également, la liste de types de pluie peut être initialement vide. Dans ce cas, si le dispositif de commande 8 dispose d'une puissance de calcul suffisante pour mettre en oeuvre l'algorithme d'optimisation dans l'intervalle de temps entre la prévision d'une pluie et l'apparition effective de la pluie, un premier type de pluie correspondant à la pluie prévue peut être ajouté à la liste de types de pluie avec le jeu de consignes déterminés, avant l'apparition de la pluie. Les consignes déterminées peuvent alors être appliquées.

## Revendications

1. Procédé de commande d'un réseau (1) d'eau résiduaire, ledit réseau comprenant des actionneurs (P1-P10) aptes à influencer des débits d'eau dans le réseau, le comportement des actionneurs dépendant de consignes, le procédé comprenant :
- une étape (E20) de sélection d'un type de pluie dans une liste de types de pluie prédéterminés,
- une étape (E40) d'envoi des consignes du jeu de consignes sélectionné vers lesdits actionneurs,
- une étape (E10) d'obtention de premières informations d'état représentatives d'un état actuel du réseau, ledit jeu de consignes étant sélectionné dans la liste de jeux de consignes prédéterminés en fonction des premières informations d'état, le procédé de commande comprenant en outre,
- une étape (E50) d'obtention de deuxièmes informations d'état représentatives d'un état actuel ou prévu du réseau,
- une étape (E70) de détermination d'au moins un nouveau jeu de consignes en fonction d'un modèle du réseau et des deuxième informations d'état, et
- une étape (E80) d'ajout dudit nouveau jeu de consignes à ladite liste de jeux de consignes,
dans lequel ladite étape de détermination d'au moins un nouveau jeu de consignes comprend la détermination (E60) du modèle du réseau en fonction d'un modèle nominal du réseau et des deuxièmes informations d'état, **caractérisé en ce qu'**il comprend en outre :
- une étape (E20) de sélection d'un type de pluie dans une liste de types de pluie prédéterminés, en fonction d'une pluie prédite ou mesurée,
- une étape (E30) de sélection d'un jeu de consignes dans une liste de jeux de consignes prédéterminés, en fonction du type de pluie sélectionné,
- une étape (F60) d'évaluation de performances optimales du réseau pendant un événement pluvieux,
- une étape (F40) d'évaluation de performances simulées du réseau, en fonction d'un hyétogramme de pluie de l'événement pluvieux et d'un jeu de consigne sélectionné en fonction dudit hyétogramme de pluie,
- une étape (F90) de comparaison entre lesdites performances optimales et simulées.

2. Procédé de commande selon la revendication 1, dans lequel ladite étape de détermination d'au moins un nouveau jeu de consignes comprend la détermination d'un nouveau jeu de consigne pour chaque type de pluie de la liste de types de pluie.

3. Procédé de commande selon l'une des revendications 1 et 2, dans lequel ladite étape de détermination d'au moins un nouveau jeu de consignes comprend l'exécution d'un algorithme d'optimisation optimisant les performances du réseau.

4. Procédé de commande selon l'une des revendications 1 à 3, comprenant ;
- une étape (F20) d'évaluation de performances réelles du réseau pendant un événement pluvieux,
- une étape (F30) d'évaluation de performances simulées du réseau, en fonction d'un hyétogramme de pluie de l'événement pluvieux et du jeu de consigne sélectionné pendant l'événement pluvieux,
- une étape (F70) de comparaison entre lesdites performances réelles et simulées.

5. Procédé de commande selon l'une des revendications 1 à 3, comprenant :
- une étape (F30) d'évaluation de premières performances simulées du réseau, en fonction d'un hyétogramme de pluie de l'événement pluvieux et du jeu de consigne sélectionné pendant l'événement pluvieux,
- une étape (F40) d'évaluation de deuxièmes performances simulées du réseau, en fonction dudit hyétogramme de pluie et d'un jeu de consigne sélectionné en fonction dudit hyétogramme de pluie,
- une étape (F80) de comparaison entre lesdites premières et deuxièmes performances simulées.

6. Programme d'ordinateur comportant des instructions pour l'exécution des étapes du procédé de commande selon la revendication 1 lorsque ledit programme est exécuté par un ordinateur.

7. Support d'informations lisible par un ordinateur et comportant des instructions d'un programme d'ordinateur selon la revendication 6.

8. Dispositif de commande (8) pour un réseau (1) d'eau résiduaire, ledit réseau comprenant des actionneurs (P1-P10) aptes à influencer des débits d'eau dans le réseau, le comportement des actionneurs dépendant de consignes, le dispositif de commande comprenant ;
- des moyens de sélection d'un type de pluie dans une liste de types de pluie prédéterminés, en fonction d'une pluie prédite ou mesurée,
- des moyens de sélection d'un jeu de consignes dans une liste de jeux de consignes prédéterminés, en fonction du type de pluie sélectionné, et
- des moyens d'envoi des consignes du jeu de consignes sélectionné vers lesdits actionneurs, le dispositif comprenant en plus :
- des moyens d'obtention de premières informations d'état représentatives d'un état actuel du réseau, ledit jeu de consignes étant sélectionné dans la liste de jeux de consignes prédéterminés en fonction du type de pluie sélectionné et des premières informations d'état,
- des moyens d'obtention de deuxièmes informations d'état représentatives d'un état actuel ou prévu du réseau,
- des moyens de détermination d'au moins un nouveau jeu de consignes en fonction d'un modèle du réseau et des deuxième informations d'état, et
- des moyens d'ajout dudit nouveau jeu de consignes à ladite liste de jeux de consignes, dans lequel les moyens de détermination d'au moins un nouveau jeu de consignes comprennent des moyens de détermination du modèle du réseau en fonction d'un modèle nominal du réseau et des deuxièmes informations d'état.
le dispositif de commande étant apte à :
- évaluer des performances optimales du réseau pendant un événement pluvieux,
- évaluer des performances simulées du réseau, en fonction d'un hyétogramme de pluie de l'événement pluvieux et d'un jeu de consigne sélectionné en fonction dudit hyétogramme de pluie,
- comparer lesdites performances optimales et simulées.

9. Réseau (1) d'eau résiduaire comprenant des actionneurs (P1-P10) aptes à influencer des débits d'eau dans le réseau, le comportement des actionneurs dépendant de consignes, et un dispositif de commande (8) selon la revendication 8.

## Patentansprüche

1. Verfahren zur Steuerung eines Abwassernetzes (1), wobei das Netz Aktuatoren (P1-P10) umfasst, die geeignet sind, Wassermengen im Netz zu beeinflussen, wobei das Verhalten der Aktuatoren von Sollwerten abhängt, wobei das Verfahren umfasst:
- einen Schritt (E20) der Auswahl eines Niederschlagstyps in einer Liste von vorbestimmten Niederschlagstypen,
- einen Schritt (E40) des Sendens der Sollwerte des ausgewählten Satzes von Sollwerten zu den Aktuatoren,
- einen Schritt (E10) des Erhalts von ersten Zustandsinformationen, die für einen aktuellen Zustand des Netzes repräsentativ sind, wobei der Satz von Sollwerten in der Liste von vorbestimmten Sätzen von Sollwerten in Abhängigkeit von den ersten Zustandsinformationen ausgewählt ist,
wobei das Steuerungsverfahren ferner umfasst:
- einen Schritt (E50) des Erhalts von zweiten Zustandsinformationen, die für einen aktuellen oder vorhergesehenen Zustand des Netzes repräsentativ sind,
- einen Schritt (E70) der Bestimmung mindestens eines neuen Satzes von Sollwerten in Abhängigkeit von einem Modell des Netzes und den zweiten Zustandsinformationen, und
- einen Schritt (E80) der Hinzufügung des neuen Satzes von Sollwerten zu der Liste von Sollwertsätze,
wobei der Schritt der Bestimmung mindestens eines neuen Satzes von Sollwerten die Bestimmung (E60) des Modells des Netzes in Abhängigkeit von einem Nominalmodell des Netzes und den zweiten Zustandsinformationen umfasst,
**dadurch gekennzeichnet, dass** es ferner umfasst:
- einen Schritt (E20) der Auswahl eines Niederschlagstyps in einer Liste von vorbestimmten Niederschlagstypen in Abhängigkeit von einem vorhergesagten oder gemessenen Niederschlag,
- einen Schritt (E30) der Auswahl eines Satzes von Sollwerten in einer Liste von vorbestimmten Sätzen von Sollwerten in Abhängigkeit von dem ausgewählten Niederschlagstyp,
- einen Schritt (F60) der Bewertung von optimalen Leistungen des Netzes während eines Niederschlagsereignisses,
- einen Schritt (F40) der Bewertung von simulierten Leistungen des Netzes in Abhängigkeit von einem Niederschlags-Hyetogramm des Niederschlagsereignisses und einem Sollwertsatz, der in Abhängigkeit von dem Niederschlags-Hyetogramm ausgewählt ist,
- einen Schritt (F90) des Vergleichs zwischen den optimalen und simulierten Leistungen.

2. Steuerungsverfahren gemäß Anspruch 1, bei dem der Schritt der Bestimmung mindestens eines neuen Satzes von Sollwerten die Bestimmung eines neuen Sollwertsatzes für jeden Niederschlagstyp der Liste von Niederschlagstypen umfasst.

3. Steuerungsverfahren gemäß einem der Ansprüche 1 und 2, bei dem der Schritt der Bestimmung mindestens eines neuen Sollwertsatzes die Ausführung eines Optimierungsalgorithmus, der die Leistungen des Netzes optimiert, umfasst.

4. Steuerungsverfahren gemäß einem der Ansprüche 1 bis 3, umfassend:
- einen Schritt (F20) der Bewertung von realen Leistungen des Netzes während eines Niederschlagsereignisses,
- einen Schritt (F30) der Bewertung von simulierten Leistungen des Netzes in Abhängigkeit von einem Niederschlags-Hyetogramm des Niederschlagsereignisses und dem während des Niederschlagsereignisses ausgewählten Sollwertsatzes,
- einen Schritt (F70) des Vergleichs zwischen den realen und simulierten Leistungen.

5. Steuerungsverfahren gemäß einem der Ansprüche 1 bis 3, umfassend:
- einen Schritt (F30) der Bewertung von ersten simulierten Leistungen des Netzes in Abhängigkeit von einem Niederschlags-Hyetogramm des Niederschlagsereignisses und dem während des Niederschlagsereignisses ausgewählten Sollwertsatzes,
- einen Schritt (F40) der Bewertung von zweiten simulierten Leistungen des Netzes in Abhängigkeit von dem Niederschlags-Hyetogramm und einem in Abhängigkeit von dem Niederschlags-Hyetogramm ausgewählten Sollwertsatz,
- einen Schritt (F80) des Vergleichs zwischen den ersten und zweiten simulierten Leistungen.

6. Computerprogramm, umfassend Befehle für die Ausführung der Schritte des Steuerungsverfahrens gemäß Anspruch 1, wenn das Programm von einem Computer ausgeführt wird.

7. Von einem Computer lesbarer Informationsträger, umfassend Befehle eines Computerprogramms gemäß Anspruch 6.

8. Steuerungsvorrichtung (8) für ein Abwassernetz (1), wobei das Netz Aktuatoren (P1-P10) umfasst, die geeignet sind, Wassermengen im Netz zu beeinflussen, wobei das Verhalten der Aktuatoren von Sollwerten abhängt, wobei die Steuerungsvorrichtung umfasst:
- Mittel zur Auswahl eines Niederschlagstyps in einer Liste von vorbestimmten Niederschlagstypen in Abhängigkeit von einem vorhergesagten oder gemessenen Niederschlag,
- Mittel zur Auswahl eines Sollwertsatzes in einer Liste von vorbestimmten Sollwertsätzen in Abhängigkeit vom ausgewählten Niederschlagstyp, und
- Mittel zum Senden der Sollwerte des ausgewählten Satzes von Sollwerten zu den Aktuatoren,
wobei die Steuerungsvorrichtung ferner umfasst:
- Mittel zum Erhalt von ersten Zustandsinformationen, die für einen aktuellen oder Zustand des Netzes repräsentativ sind, wobei der Sollwertsatz in der Liste von vorbestimmten Sollwertsätzen in Abhängigkeit von dem ausgewählten Niederschlagstyp und den ersten Zustandsinformationen ausgewählt wird,
- Mittel zum Erhalt von zweiten Zustandsinformationen, die für einen aktuellen oder vorhergesehenen Zustand des Netzes repräsentativ sind,
- Mittel zur Bestimmung mindestens eines neuen Satzes von Sollwerten in Abhängigkeit von einem Modell des Netzes und den zweiten Zustandsinformationen, und
- Mittel zur Hinzufügung des neuen Satzes von Sollwerten zu der Liste von Sollwertsätze,
wobei die Mittel zur Bestimmung mindestens eines neuen Satzes von Sollwerten Mittel zur Bestimmung des Modells des Netzes in Abhängigkeit von einem Nominalmodell des Netzes und den zweiten Zustandsinformationen umfasst,
wobei die Steuerungsvorrichtung geeignet ist:
- optimale Leistungen des Netzes während eines Niederschlagsereignisses zu bewerten,
- simulierte Leistungen des Netzes in Abhängigkeit von einem Niederschlags-Hyetogramm des Niederschlagsereignisses und einem in Abhängigkeit von dem Niederschlags-Hyetogramm ausgewählten Sollwertsatz zu bewerten,
- die optimalen und simulierten Leistungen zu vergleichen.

9. Abwassernetz (1), umfassend Aktuatoren (P1-P10), die geeignet sind, Wassermengen in dem Netz zu beeinflussen, wobei das Verhalten der Aktuatoren von Sollwerten abhängt, und eine Steuerungsvorrichtung (8) gemäß Anspruch 8.

## Claims

1. A control method for controlling a wastewater network (1), said network including actuators (P1-P10) suitable for influencing the flow rates of water in the network, with the behavior of the actuator depending on setpoints, the method comprising:
• a step (E20) of selecting a rain type from a list of predetermined rain types,
• a step (E40) of sending the setpoints of the selected set of setpoints to said actuators,
• a step (E10) of obtaining first state information representative of a current state of the network, said set of setpoints being selected from the list of predetermined sets of setpoints as a function of the first state information,
the control method further comprising:
• a step (E50) of obtaining second state information representative of a current or forecast state of the network,
• a step (E70) of determining at least one new set of setpoints as a function of a model of the network and as a function of the second state information, and
• a step (E80) of adding said new set of setpoints to said list of sets of setpoints,
in which said step of determining at least one set of setpoints comprises determining (E60) the model of the network as a function of a nominal model of the network and the second state information,
**characterized in that** it further comprises:
• a step (E20) of selecting a rain type from a list of predetermined rain types, as a function of forecast or measured rain,
• a step (E30) of selecting a set of setpoints from a list of predetermined setpoints, as a function of the selected rain type,
• a step (F60) of evaluating optimum performance of the network during a rain event,
• a step (F40) of evaluating simulated performance of the network, as a function of a rain hyetograph of the rain event and as a function of a set of setpoints selected as a function of said rain hyetograph,
• a step (F90)of comparing said optimum and simulated performance evaluations.

2. A control method according to claim 1, wherein said step of determining at least one new set of setpoints comprises determining a new set of setpoints for each rain type in the list of rain types.

3. A control method according to one of claims 1 and 2, wherein said step of determining at least one new set of setpoints comprises executing an optimization algorithm optimizing the performance of the network.

4. A control method according to one of claims 1 to 3, comprising;
· a step (F20) of evaluating the real performance of the network during a rain event,
· a step (F30) of evaluating the simulated performance of the network, as a function of a rain hyetograph of the rain event and as a function of the set of setpoints selected during the rain event,
· a step (F70) of comparing said real and simulated performance evaluations.

5. A control method according to one of claims 1 to 3, comprising:
· a step (F30) of evaluating first simulated performance of the network, as a function of a rain hyetograph of the rain event and as a function of the set of setpoints selected during the rain event,
· a step (F40) of evaluating second simulated performance of the network, as a function of said rain hyetograph and as a function of a set of setpoints selected as a function of said rain hyetograph,
· a step (F80) of comparing said first and second simulated performance evaluations.

6. A computer program including instructions for executing the steps of the control method according to claim 1 when said program is executed by a computer.

7. A data medium readable by a computer and including instructions of a computer program according to claim 6.

8. A control device (8) for a wastewater network (1), said network including actuators (P1-P10) suitable for influencing the water flow rates in the network, the behavior of the actuators depending on setpoints, the control device comprising;
· means for selecting a rain type from a list of predetermined rain types, as a function of forecast or measured rain,
· means for selecting a set of setpoints from a list of predetermined sets of setpoints, as a function of the selected rain type, and
· means for sending the setpoints of the selected set of setpoints to said actuators,
the control device further comprising:
· means for obtaining first state information representative of a current state of the network, said set of setpoints being selected from the list of predetermined sets of setpoints as a function of the selected rain type and as a function of the first state information,
· means for obtaining second state information representative of a current or forecast state of the network,
· means for determining at least one new set of setpoints as a function of a model of the network and as a function of the second state information, and
· means for adding said new set of setpoints to said list of sets of setpoints,
wherein the means for determining at least one new set of setpoints comprises means for determining the model of the network as a function of a nominal model of the network and the second state information,
the control device being suitable for:
· evaluating optimum performance of the network during a rain event,
· evaluating simulated performance of the network, as a function of a rain hyetograph of the rain event and as a function of a set of setpoints selected as a function of said rain hyetograph,
· comparing said optimum and simulated performance evaluations.

9. A wastewater network (1) including actuators (P1-P10) suitable for influencing the water flow rates in the network, the behavior of the actuators depending on setpoints, and a control device (8) according to claim 8.
